# EUROPÄISCHE PATENTSCHRIFT

(11) **EP 2 249 112 B1**
(45) Veröffentlichungstag und Bekanntmachung des Hinweises auf die Patenterteilung: **31.08.2016**
(21) Anmeldenummer: 10003528.6
(22) Anmeldetag: 31.03.2010
(51) Int. Cl.: F25D 31/00

(54) **Vorrichtung zum Temperieren eines Temperierfluids**
Device for tempering a tempering fluid
Dispositif de réglage de la température d'un fluide d'ajustement de température

(30) Priorität: 07.05.2009 DE 102009020215
(43) Veröffentlichungstag der Anmeldung: 10.11.2010
(62) Teilanmeldung aus: 16172485.1
(73) Patentinhaber: Peter Huber Kältemaschinenbau Gmbh, 77656 Offenburg (DE)
(72) Erfinder: Huber, Peter Manfred, 77656 Offenburg (DE)
(74) Vertreter: Manitz, Finsterwald & Partner GbR

(56) Entgegenhaltungen:
- DE-U1- 8 603 494
- GB-A- 749 244
- US-A- 3 225 821
- US-A- 4 173 993
- US-A1- 2005 269 067

## Beschreibung

Die vorliegende Erfindung betrifft eine Vorrichtung zum Temperieren eines Temperierfluids, insbesondere eines Thermoöls, mit einer insbesondere wendelförmigen Heizeinrichtung, einer Kühleinrichtung, die insbesondere durch den Verdampfer eines Kältekreislaufs gebildet ist, und einer insbesondere geschlossenen Fluidführung zur Führung des Temperierfluids in der Vorrichtung sowie zwischen der Vorrichtung und einem Verbraucher.

Derartige Vorrichtungen, die auch als Thermostate bezeichnet werden, dienen beispielsweise dazu, einen Verbraucher, beispielsweise einen Reaktor in einem chemischen Betrieb, auf eine bestimmte Temperatur zu erwärmen, eine vorbestimmte Zeit auf dieser Temperatur zu halten und nach Ablauf dieser Zeit wieder abzukühlen. Dabei ist es nicht nur wichtig, die vorgegebenen Temperaturen genau einzuhalten, sondern auch diese schnell zu erreichen und auch wieder schnell abzukühlen. Die besten bekannten Geräte können dabei einen Temperaturbereich von -120°C bis +400°C abdecken. Bei diesen Vorrichtungen wird das in der Fluidführung zirkulierende Temperierfluid mit der Heizeinrichtung erwärmt oder mit der Kühleinrichtung gekühlt und einem an die Fluidführung angeschlossenen Verbraucher zugeführt und dann wieder von diesem zur Vorrichtung rückgeführt.

Die in schematischer Darstellung in Fig. 6 gezeigte bekannte Temperiervorrichtung 1 weist eine wendelförmige Heizeinrichtung 3 und einen ersten Verdampfer 5 eines Kältekreislaufs 7 auf. Im Kältekreislauf 7, in dem Kältemittel zirkuliert, sind ferner ein Kompressor 9, ein Verflüssiger 10, ein zweiter Verdampfer 11 und ein Expansionsventil 12 angeordnet. Die Heizeinrichtung 3 befindet sich in einem liegenden Zylinder 13, an dessen einem Ende eine Umwälzeinrichtung in Form eines Pumpenrades 15 angeordnet ist. Eine in einer nicht gezeigten Hülse angeordnete Welle 17 des Pumpenrades 15 ist durch eine Stirnseite des Zylinders 13 geführt und wird von einem außerhalb des Zylinders angeordneten Antrieb 19 angetrieben. Eine Fluidführung 21 zur Führung des Temperierfluids läuft durch den Zylinder 13 und durch den als Wärmetauscher zwischen der Fluidführung 21 und dem Kältekreislauf 7 ausgebildeten ersten Verdampfer 5 sowie zwischen der Vorrichtung 1 und einem nicht dargestellten Verbraucher, dem über eine Vorlaufleitung 23 Temperierfluid zugeführt und von dem über eine Rücklaufleitung 25 Temperierfluid zur Temperiervorrichtung 1 zurückgeführt werden kann.

Das mittels des Pumpenrads 15 durch die Fluidführung 21 geführte Temperierfluid durchströmt demnach den Verdampfer 5, wo es bei betriebenem Verdampfer 5 abgekühlt wird, und die Heizeinrichtung 3, wo es bei betriebener Heizeinrichtung 3 erwärmt wird.

Da, wie weiter oben erwähnt, das Temperierfluid auf bis zu +400°C durch die Heizeinrichtung 3 erwärmt werden kann, weisen die Hülse und die Welle 17 eine gewisse Länge außerhalb des Zylinders 13 auf. Außerdem sind sie möglichst dünn ausgebildet, um möglichst wenig Wärme in Richtung des Antriebs 19 zu leiten. Schließlich befindet sich zwischen der Hülse und der Welle 17 eine Dichtung (nicht gezeigt). Zwischen der Dichtung und dem Zylinder 13 befindet sich eine Wärmeträgerplatte in Form einer Schottwand 27, die aus gut wärmeleitendem Material, wie beispielsweise Aluminium, besteht. Insbesondere ist die Schottwand 27 an einer glatt gedrehten Stelle der Hülse angeordnet, so dass sich eine gute Wärmeübertragung zwischen der Hülse und der Schottwand 27 ergibt. Damit wird die Temperatur an der Dichtung so niedrig gehalten, auch wenn die Temperatur des Temperierfluids im Zylinder 13 eine Temperatur von 400°C erreichen kann, dass für die Dichtung der Welle keine Hochtemperaturdichtung benötigt wird.

Wie zuvor erwähnt, ist der erste Verdampfer 5 als Wärmetauscher ausgebildet. Durch Verdampfen von kaltem Kältemittel aus dem Kompressor 9 erfolgt eine Abkühlung des den ersten Verdampfer 5 umströmenden Temperierfluids. Der zweite Verdampfer 11 stellt einen so genannten Sauggaskühler dar. Durch diesen strömt das aus dem Kompressor 9 austretende kalte Kältemittel. Vom ersten Verdampfer 5 zum Kompressor 9 zurückgeführtes warmes Kältemittel umströmt den zweiten Verdampfer 11 und wird dabei abgekühlt. Der zweite Verdampfer 11 wirkt daher als Wärmetauscher zwischen dem kalten Kältemittel und dem warmen Kältemittel, so dass dem Kompressor 9 bereits vorgekühltes Kältemittel zugeführt wird.

Bei der zuvor beschriebenen Temperiervorrichtung 1 sind alle Elemente, insbesondere die Heizeinrichtung 3 und die Kühleinrichtung 5 für das Temperierfluid, aber auch der Antrieb 13 für die Umwälzpumpe 15, der Kompressor 9 und der Sauggaskühler 11 nebeneinander angeordnet. Dadurch benötigt die bekannte Temperiervorrichtung 1 relativ viel Platz.

Die US 2005/0269067 A1 offenbart eine Vorrichtung gemäß dem Oberbegriff des Anspruchs 1.

Weiterer Stand der Technik ist aus US 749 244 A, US 3 225 821 A, US 4 173 993 A und DE 86 03 494 U1 bekannt.

Es ist Aufgabe der Erfindung, eine verbesserte Vorrichtung zum Temperieren eines Temperierfluids anzugeben, die einen geringeren Platzbedarf aufweist und mittels der das Temperierfluid effektiv gekühlt oder erwärmt werden kann.

Diese Aufgabe wird durch eine Vorrichtung mit den Merkmalen von Anspruch 1 gelöst. Bevorzugte Weiterbildungen und Ausführungsformen der vorliegenden Erfindung sind in den abhängigen Ansprüchen angegeben.

Bei der erfindungsgemäßen Vorrichtung können die Heizeinrichtung und die Kühleinrichtung ineinander geschachtelt angeordnet sein. Dadurch ergibt sich eine erhebliche Platzeinsparung, da die Heizeinrichtung um die Kühleinrichtung herum oder innerhalb der Heizeinrichtung angeordnet ist.

Gemäß Anspruch 1 sind die Heizeinrichtung und die Kühleinrichtung in einem gemeinsamen, insbesondere zylindrischen Behälter, der als Teil der Fluidführung ausgebildet ist, angeordnet. Dadurch lassen sich die Heizeinrichtung und die Kühleinrichtung in einer besonders kompakten Weise ineinander geschachtelt anordnen.

Nach einer bevorzugten Ausgestaltung der Erfindung ist eine Umwälzeinrichtung in der Fluidführung angeordnet. Vorzugsweise handelt es sich bei der Umwälzeinrichtung um ein Pumpenrad, welches drehbar in der Fluidführung angeordnet ist, so dass durch eine Rotationsbewegung des Pumpenrads das Temperierfluid in der Fluidführung umgewälzt werden kann.

Nach einer weiteren Ausgestaltung der Erfindung ist die Umwälzeinrichtung so ausgebildet, dass diese das Temperierfluid in dem Behälter in Rotation versetzt, und sind Mittel vorgesehen, durch welche das rotierende Temperierfluid in Windungsrichtung zwischen die Windungen der im Behälter angeordneten Heiz- und/oder Kühleinrichtung geführt wird. Die durch die Umwälzeinrichtung bewirkte Rotationsbewegung des Temperierfluids wird demnach ausgenutzt, um das Temperierfluid zwischen die Windungen der Heiz- und/oder Kühleinrichtung zu führen, so dass die Windungen von dem rotierenden Fluid besonders gut, insbesondere laminar, umströmt werden, wodurch das Temperierfluid besonders effektiv erwärmt bzw. abgekühlt wird.

Bevorzugt ist die Umwälzeinrichtung ebenfalls in dem gemeinsamen Behälter für die Heizeinrichtung und die Kühleinrichtung angeordnet. Dadurch wird weiterer Bauraum eingespart.

Nach einer bevorzugten Weiterbildung der Erfindung fließt das Temperierfluid im Bereich der Heizeinrichtung und der Kühleinrichtung in vertikaler Richtung. Dadurch kann die Schwerkraft für die Umwälzung ausgenutzt werden. Außerdem ist ein Entlüften der Fluidführung erleichtert.

Nach einer weiteren bevorzugten Ausgestaltung der Erfindung kann der Behälter als Zylinder mit im Gebrauch vertikaler Zylinderachse ausgebildet sein. Dadurch ergeben sich gute Strömungsverhältnisse insbesondere in Verbindung mit einem Pumpenrad mit vertikaler Drehachse.

Gemäß Anspruch 1 weist der Behälter ein erstes, äußeres Rohr eines Behältereinsatzes auf. Dabei ist das Rohr zwischen der Heizeinrichtung und der Kühleinrichtung angeordnet und schafft so für diese jeweils einen eigenen, von Temperierfluid durchströmbaren Raum. Heiz- und Kühleinrichtung können dadurch separat, insbesondere nacheinander durchströmt werden.

Besonders vorteilhaft an der erfindungsgemäßen Temperiervorrichtung ist auch, wie zuvor erwähnt, dass die Heiz- und die Kühleinrichtung nacheinander von dem Temperierfluid umströmt werden können. Dadurch kann das Temperierfluid gleichzeitig erwärmt und gekühlt werden, wodurch ein träges Regelverhalten der Heiz- und/oder der Kühleinrichtung ausgeglichen und das Temperierfluid innerhalb eines engen Toleranzbereichs, beispielsweise 0,1 Kelvin, auf eine gewünschte Temperatur temperiert werden kann.

Gemäß Anspruch 1 weist umfasst der Behältereinsatz ein zweites, inneres Rohr, welches innerhalb des ersten, äußeren Rohres angeordnet ist, so dass zwischen dem inneren Rohr und dem äußeren Rohr ein innerer Ringraum und zwischen dem äußeren Rohr und dem Behälter ein äußerer Ringraum ausgebildet ist. Die Heizeinrichtung ist dabei in dem inneren Ringraum und die Kühleinrichtung ist in dem äußeren Ringraum angeordnet oder umgekehrt, die Kühleinrichtung ist im inneren Ringraum und die Heizeinrichtung ist im äußeren Ringraum angeordnet. In beiden Fällen bewirkt die Ausbildung der beiden Ringräume, dass die Heiz- und die Kühleinrichtung von dem Temperierfluid intensiv umspült werden und dieses besonders effektiv kühlen bzw. erwärmen.

Das äußere Rohr kann als Überstromrohr ausgebildet sein und das Temperierfluid kann über einen Vorlauf einem der beiden Ringräume zugeführt werden und durch Überströmen in den anderen Ringraum gelangen. Auf einfache Weise kann so ein Durchströmen beider Ringräume nacheinander verwirklicht werden.

Nach einer weiteren bevorzugten Ausgestaltung der Erfindung steht das innere Rohr auf dem Boden des Behälters auf und weist das äußere Rohr zum Behälterboden einen Abstand auf. Ferner ist der innere Ringraum durch eine Platte nach unten geschlossen und weist der äußere Ringraum am unteren Ende eine Verbindung zum Rücklauf der Fluidleitung auf. Auch hiermit wird auf einfache Weise eine geschickte Fluidführung realisiert. Das über den Rücklauf von einem an die Vorrichtung angeschlossenen Verbraucher zurücklaufende Fluid gelangt so zunächst am unteren Ende in den äußeren Ringraum, den es bevorzugt in Gebrauchslage der Vorrichtung nach oben durchströmt, um dann im oberen Bereich des äußeren Ringraums in den inneren Ringraum überzuströmen und dort abzusinken.

Nach einer weiteren bevorzugten Weiterbildung der Erfindung ist am unteren Ende im inneren Rohr ein Zwischenboden eingesetzt, welcher eine insbesondere zentral angeordnete Durchtrittsöffnung aufweist. Ferner ist in dem Raum zwischen dem Zwischenboden und dem Behälterboden ein Pumpenrad eingesetzt und dieser Raum über eine Öffnung im inneren Rohr mit dem äußeren Ringraum verbunden. Dies bewirkt eine vorteilhafte Einbindung des Pumpenrads in die Fluidführung.

Vorzugsweise ist die Öffnung durch einen in Drehrichtung des Pumpenrads spiralartig nach außen gebogenen Abschnitt des inneren Rohres zwischen dem Zwischenboden und dem Behälterboden ausgebildet. Das Pumpenrad fördert das in den Raum eingetretene Temperierfluid nach außen, wobei das in diesem Abschnitt aufgebogene innere Rohr als Führung dient, so dass das Temperierfluid mit besonders hoher Geschwindigkeit durch die Öffnung im inneren Rohr in den äußeren Ringraum eintritt.

Zusätzlich kann eine ansteigende Rampe vorgesehen sein, die sich von der Öffnung des inneren Rohres in den äußeren Ringraum und bevorzugt zwischen die Windungen der Heiz- oder Kühleinrichtung im äußeren Ringraum erstreckt. Durch die ansteigende Rampe wird das Fluid schräg nach oben und direkt zwischen die Windungen gelenkt. Durch die Rampe erhält die Geschwindigkeit des Temperierfluids eine vertikale Komponente, was für eine wendelförmige Durchströmung des äußeren Ringraums vorteilhaft ist.

Nach einer weiteren bevorzugten Ausgestaltung der Erfindung ist der innere Ringraum über eine bevorzugt ovale Öffnung in der Wand des inneren Rohres mit einer Vorlaufleitung der Fluidführung verbunden.

Bevorzugt ist die Vorlaufleitung dabei in Drehrichtung der Flügelradpumpe tangential vom inneren Rohr weggeführt, so dass das Temperierfluid entsprechend seiner der Drehrichtung der Flügelradpumpe entsprechenden Rotationsrichtung in die Vorlaufleitung einfließen kann. Dadurch lässt sich das Temperierfluid besonders gut aus dem Behälter wegführen.

Nach einer weiteren bevorzugten Weiterbildung der Erfindung ist die Rücklaufleitung der Fluidführung in das Innere des inneren Rohres geführt. Dabei kann die Rücklaufleitung insbesondere in einen Sammler für rücklaufendes Temperierfluid münden, der vorzugsweise im Zentrum des Behälters angeordnet ist. Vorteilhaft kann so der vorhandene Platz innerhalb des inneren Rohres ausgenutzt werden.

Nach einer weiteren bevorzugten Ausgestaltung der Erfindung weist der Sammler eine Entlüftungseinrichtung zur Entlüftung der Fluidführung auf. Dadurch kann Gas aus der Fluidführung entfernt werden.

Vorzugsweise ist der Sammler als Überströmtopf ausgebildet. Da es sich bevorzugt um eine geschlossene Vorrichtung handelt, bei der die Fluidführung gegenüber der Umgebung abgeschlossen ist, ist das innere Rohr bevorzugt durch einen zum oberen Rand des Überstromtopfes beabstandeten weiteren Zwischenboden dicht verschlossen. Vorzugsweise befindet sich dieser weitere Zwischenboden bei Gebrauch der Vorrichtung in etwa auf halber Höhe des Behälters. Ein Expansionsgefäß kann dann relativ tief angeordnet werden, so dass die Bauhöhe der Vorrichtung gering bleibt.

Bevorzugt sind die Rücklaufleitung und die Vorlaufleitung des Temperierfluids auf derselben Seite in den Behälter geführt. Ferner kann der Antrieb für die Umwälzeinrichtung auf der Seite des Behälters angeordnet sein, die von der Seite abgewandt ist, auf der die Rücklaufleitung und die Vorlaufleitung in den Behälter geführt sind. Dies ermöglicht eine verhältnismäßig einfache Verrohrung und einen guten Zugang zu allen Teilen der Vorrichtung.

Nach einer weiteren bevorzugten Ausgestaltung der Erfindung ist das Pumpenrad über eine lange Welle mit einem außerhalb des Behälters angeordneten Antrieb gekoppelt. Die Welle ist innerhalb einer Hülse geführt. Das dem Behälter zugewandte Ende der Welle ist insbesondere innerhalb der Hülse von Temperierfluid umspült. Zur Abdichtung der Hülse-Welle-Anordnung ist eine Dichtung zwischen der Welle und der Hülse angeordnet. Vorzugsweise ist zudem zwischen dem Behälter und dem Antrieb, insbesondere zwischen dem Behälter und der Dichtung, eine Wärmeträgerplatte vorgesehen. Diese ist bevorzugt aus einem gut wärmeleitenden Material, wie etwa Aluminium, ausgebildet und steht in Kontakt mit einer glatt gedrehten Stelle der Hülse, so dass Wärme von der Hülse gut auf die Platte übertragen wird. Die Wärmeträgerplatte weist bevorzugt Kühlrippen auf, so dass die Wärme von der Platte gut an die Umgebung abgegeben wird. Zusammen mit der langen Welle kann dadurch eine starke Temperaturreduzierung bis zur Dichtung im Bereich des Antriebs erreicht werden. Dadurch muss vorteilhafterweise keine Hochtemperaturdichtung für die Dichtung zwischen der Welle und der Hülse eingesetzt werden. Vorzugsweise bestehen die Welle und/oder die Hülse aus einem schlecht wärmeleitenden Material wie etwa Edelstahl.

Nach einer erfindungsgemäßen Weiterbildung weist der Kältekreislauf einen zweiten Verdampfer als so genannten Sauggaskühler auf, welcher zur Kühlung des Kältemittels als Wärmetauscher vor den Kompressor geschaltet ist. Der Sauggaskühler kühlt das Kältemittel und verhindert so ein Überhitzen des Kompressors, was insbesondere bei gekapselten Systemen wichtig ist.

Nach einer weiteren Ausgestaltung der Erfindung ist der Sauggaskühler zwischen dem Behälter und dem Antrieb angeordnet. Bei der erfindungsgemäßen Vorrichtung wird daher der wegen der langen Welle ohnehin zwischen dem Behälter und dem Antrieb vorhandene Platz durch Unterbringung des Sauggaskühlers geschickt genutzt, so dass sich eine weitere Platzeinsparung ergibt.

Die Fluidführung kann ein Expansionsgefäß für das Temperierfluid aufweisen, welches vorzugsweise derart an der Vorrichtung angeordnet ist, dass sich der Boden des Expansionsgefäßes in Gebrauchslage der Vorrichtung in etwa auf derselben Höhe befindet wie der die Entlüftungseinrichtung für die Fluidführung abdichtende weitere Zwischenboden. Dadurch wird der Platz oberhalb des Zwischenbodens ausgenutzt. Das Expansionsgefäß, welches einen Ausgleichsraum für sich ausdehnendes Temperierfluid bildet, was insbesondere bei einem geschlossenen System notwendig ist, ist im Nebenschluss an die Fluidführung angeschlossen.

Nach einer weiteren Ausgestaltung der Erfindung ist unterhalb des Bodens des Expansionsgefäßes, vorzugsweise in dessen Mitte, ein Sammeltopf für kondensiertes Wasser vorgesehen. Da, wie oben erwähnt, das Expansionsgefäß vorzugsweise nicht am Fluidkreislauf beteiligt ist, sondern im Nebenschluss an die Fluidführung angeschlossen ist, und das Expansionsgefäß nicht temperiert wird, findet an sich keine Feuchteabsorption statt. Dennoch kann Wasser beispielsweise aufgrund von Einschleppung im Temperierfluid vorhanden sein und in der Fluidleitung ausdampfen, insbesondere wenn das Fluid auf über 100°C geheizt wird. Der Wasseranteil gelangt in das Expansionsgefäß, welches sich auf etwa Raumtemperatur befindet, wo das Wasser daher kondensiert. Das kondensierte Wasser entmischt sich mit dem im Gefäß vorhandenen Temperierfluid und sinkt auf den Boden ab, der vorzugsweise zum Sammelgefäß hin abgeschrägt ist. Dadurch gelangt das Wasser in den Sammeltopf, von wo es abgezogen werden kann.

Während des Aufheizens des Temperierfluids und der damit verbundenen Expansion wird das Expansionsgefäß mit Temperierfluid gefüllt. Daraus ergibt sich ein Schub für das Wasser im Sammeltopf, welcher im Scharglas, insbesondere an einem beleuchteten Boden des Schauglases, einsehbar ist. Damit kann der Benutzer der Vorrichtung in einfacher Weise erkennen, ob Wasser im System angefallen ist und dieses gegebenenfalls über eine am Sammeltopf angeordnete Entnahmeeinrichtung ablassen.

Nach einer weiteren bevorzugten Ausgestaltung der Erfindung ist zur Füllstandsanzeige des Temperierfluid ein Schauglas vorgesehen, welches mittels einer kommunizierenden Röhre mit dem Expansionsgefäß verbunden ist. Dadurch entspricht der Pegel der Anzeige dem Pegel des Expansionsgefäßes. Das Schauglas kann zudem als Befüllungsvorrichtung für den Fluidkreislauf ausgebildet sein und hierfür insbesondere eine große Einfüllöffnung aufweisen.

Nachfolgend wird die Erfindung beispielhaft anhand einer vorteilhaften Ausführungsform unter Bezugnahme auf die beigefügten Zeichnungen beschrieben. Es zeigen, jeweils in schematischer Darstellung:
- Fig. 1: eine seitliche Ansicht in teilweiser Schnittdarstellung einer erfindungsgemäßen Temperiervorrichtung,
- Fig. 2: eine perspektivische Ansicht in teilweiser Schnittdarstellung eines Ausschnitts der Vorrichtung von Fig. 1,
- Fig. 3: eine weitere, vereinfachte perspektivische Ansicht des Ausschnitts von Fig. 2,
- Fig. 4: eine seitliche Ansicht eines Expansionsgefäßes der Vorrichtung von Fig. 1,
- Fig. 5: eine perspektivische Ansicht des Expansionsgefäßes von Fig. 4 und
- Fig. 6: eine aus dem Stand der Technik bekannte Temperiervorrichtung.

Die in Fig. 1 dargestellte Temperiervorrichtung 101 weist einen Behälter 103 auf, in dem eine wendelförmige Heizeinrichtung 105 und eine Kühleinrichtung 107 ineinander geschachtelt angeordnet sind. Insbesondere ist die Heizeinrichtung 105 radial innerhalb der Kühleinrichtung 107 in dem Behälter angeordnet. Bei der Kühleinrichtung 107 handelt es sich um einen wendelförmig ausgestalteten Verdampfer, der an einen Kältekreislauf angeschlossen ist, welcher zudem einen Kompressor 109, einen Verflüssiger, eine Expansionseinrichtung (nicht gezeigt) und einen als Sauggaskühler 111 dienenden zweiten Verdampfer aufweist. Der Behälter 103 ist Teil einer Fluidführung 112, in der Temperierfluid geführt ist, wobei die Heizeinrichtung 105 zur Erwärmung des Temperierfluids insbesondere bis auf Temperaturen von bis zu +400°C und die Kühleinrichtung 107 zur Abkühlung des Temperierfluids auf Temperaturen von bis zu -120°C ausgebildet ist.

Im Behälter 103 ist ein Pumpenrad 113 angeordnet, welches über eine Welle 115 mit einem Antrieb 117 gekoppelt ist. Die Welle 115 ist aus dem Behälter 103 herausgeführt und innerhalb einer Hülse 116 angeordnet. Zwischen der Hülse 116 und der Welle 115 ist eine Dichtung 119 angeordnet. Da wie zuvor angegeben, relativ hohe Temperaturen im Behälter 103 auftreten können, sind die Welle 115 und die Hülse 116 relativ lang und dünn ausgeführt. Zur Abführung der Wärme ist eine Schottwand 121, welche aus gut wärmeleitendem Material wie etwa Aluminium ausgebildet ist, zwischen dem Behälter 103 und der Wellendichtung 119 an einer glatt gedrehten Stelle der Hülse 116 angeordnet. Durch die Schottwand 121 wird Wärme von der Hülse 116 aufgenommen, die dann von der Schottwand 121 an die Umgebung abgegeben wird. Dazu weist die Schottwand 121 vorteilhafterweise Kühlrippen auf. Durch die Schottwand 121 einerseits und die lange Welle 115 bzw. die lange Hülse 116 andererseits treten im Bereich der Dichtung 119 Temperaturen deutlich unter 100°C auf, so dass entsprechend einfache Dichtungen verwendet werden können.

Wie zuvor erwähnt, bildet der Behälter 103 einen Teil der Fluidführung 112. Die Fluidführung 112 umfasst ferner eine Vorlaufleitung 123, welche in den Behälter 103 geführt ist und mit der Temperierfluid aus dem Behälter 103 einem an die Vorlaufleitung 123 angeschlossenen Verbraucher (nicht gezeigt) zugeführt werden kann. Ferner umfasst die Fluidführung 112 eine Rücklaufleitung 125, an die ebenfalls der Verbraucher angeschlossen und mittels der Temperierfluid vom Verbraucher zurück in den Behälter 103 geführt werden kann. Wie insbesondere aus Fig. 2 ersichtlich ist, befinden sich die Rücklaufleitung 125 und die Vorlaufleitung 123 auf der Seite des Behälters 103, die von der Seite abgewandt ist, auf der sich der Antrieb 117 befindet.

Der zylinderförmige Behälter 103 weist einen Einsatz aus einem ersten, äußeren Rohr 127 und einem zweiten, inneren Rohr 129 auf. Das äußere Rohr 127 bildet mit einer Außenwand 131 des Behälters einen äußeren Ringraum 133. Zwischen dem inneren Rohr 129 und dem äußeren Rohr 127 ist ein innerer Ringraum 135 ausgebildet und die Heizeinrichtung 105 ist im inneren Ringraum 135 angeordnet, während die Kühleinrichtung 107 im äußeren Ringraum 133 angeordnet ist.

Das innere Rohr 129 steht auf dem Behälterboden 137 auf. Demgegenüber ist das äußere Rohr 127 zum Behälterboden 137 beabstandet. Ferner ist der innere Ringraum 135 durch eine Platte 139 nach unten geschlossen. Darüber hinaus ist am unteren Ende in das innere Rohr 129 ein Zwischenboden 141 eingesetzt, in dessen Mitte eine Durchtrittsöffnung 143 ausgebildet ist. Zwischen dem Zwischenboden 141 und dem Behälterboden 137 befindet sich ein Raum 145, in dem das Pumpenrad 113 angeordnet ist. Darüber hinaus ist ein Abschnitt des inneren Rohres 129 zwischen dem Zwischenboden 141 und dem Behälterboden 137 in Drehrichtung des Pumpenrades 113 spiralartig nach außen gebogen, so dass eine Öffnung 146 zwischen dem Raum 145 und dem äußeren Ringraum 133 ausgebildet ist. Von der Öffnung 146 des inneren Rohres 129 in den äußeren Ringraum 133 erstreckt sich eine ansteigende Rampe 147 (vgl. insbesondere Fig. 3) zwischen die Windungen der Kühleinrichtung 107.

Der innere Ringraum 135 weist ferner eine bevorzugt ovale Öffnung (nicht gezeigt) in der Wand 149 des inneren Rohres 129 auf, in die die Vorlaufleitung 123 mündet, wobei die Vorlaufleitung 123 in Drehrichtung des Pumpenrads 113 tangential vom inneren Rohr 129 weggeführt ist. Zudem ist die Rücklaufleitung 129 in das Innere des inneren Rohres 129 geführt und mündet in einen im Rohrinneren angeordneten Sammler 151 für rücklaufendes Temperierfluid. Der Sammler 151 ist in Form eines Überströmtopfes ausgebildet, in welchen das rückfließende Fluid einfließt und diesen überströmt.

Ferner weist der Sammler 151 einen Entlüftungseinsatz 153 auf, welcher zur Entlüftung der Fluidführung dient und als nach oben weggeführtes Rohr ausgebildet ist, welches den Sammler 151 trägt. Da es sich um einen geschlossenen Temperierkreislauf handelt, ist das innere Rohr 129 durch einen vom oberen Rand des Überströmtopfes 151 beabstandeten weiteren Zwischenboden 155 dicht verschlossen. Unterhalb des Zwischenbodens 155 ist das Entlüftungsrohr 153 mit mehreren Durchtrittsöffnungen 157 zum Abführen von Gas versehen.

Bei Betrieb der Temperiervorrichtung 101 wird Temperierfluid über die Rücklaufleitung 125 in den Behälter 103 geleitet. Dabei strömt das Temperierfluid von der Rücklaufleitung 125 in den Sammler 151. Das Temperierfluid 151 überströmt den Sammler 151 und strömt durch die Durchtrittsöffnung 143 in den Raum 145. Von den spiralartig ausgebildeten Flügelelementen des Pumperads 113 wird das Temperierfluid einerseits in eine Rotationsbewegung versetzt und andererseits radial nach außen gefördert. Dabei dient der spiralartig aufgebogene Abschnitt des inneren Rohres 129 als Führung für das Fluid, das durch die Öffnung 146 über die Rampe 147 aus dem Raum 145 in den äußeren Ringraum 133 geleitet wird. Insbesondere führt die Rampe 147 unter Ausnutzung der Rotationsbewegung das Fluid zwischen die Wicklungen der Kühleinrichtung 107, wodurch eine insbesondere laminare Umströmung der Wicklungen erfolgt und so eine besonders gute Kühlung des Fluids möglich ist.

Das Temperierfluid, das nach wie vor im äußeren Ringraum 133 entsprechend der vom Pumpenrad 113 vorgegebenen Rotationsrichtung rotiert, fließt im äußeren Ringraum 133 nach oben, wobei es um die im äußeren Ringraum 133 angeordnete Kühleinrichtung 107 strömt. Dabei wird bei betriebener Kühleinrichtung 107 das Temperierfluid auf eine gewünschte Temperatur abgekühlt. Im oberen Behälterbereich 103 gelangt das Temperierfluid vom äußeren Ringraum 133 in den inneren Ringraum 135, wo es absinkt und dabei die Heizeinrichtung 105 umspült. Bei alternativ zur Kühleinrichtung 107 betriebener Heizeinrichtung 105 erwärmt sich dabei das Temperierfluid auf eine gewünschte Temperatur. Die Kühleinrichtung 107 und die Heizeinrichtung 105 können auch gleichzeitig betrieben werden. Dadurch kann, wie zuvor erwähnt, das Fluid innerhalb eines geringeren Toleranzbereiches auf eine gewünschte Temperatur temperiert werden.

Vom inneren Ringraum 135 wird das Temperierfluid über die Vorlaufleitung 123 abgeführt. Da die Vorlaufleitung 123, wie zuvor erwähnt, entsprechend der Rotationsrichtung des Temperierfluids tangential zur Wand des inneren Rohres angeschlossen und die Öffnung in der Wand entsprechend oval ausgebildet ist, kann das Temperierfluid besonders gut ohne große Änderung der Fließrichtung des Fluids vom Behälter 103 abgezogen und über die Vorlaufleitung 123 dem Verbraucher zugeführt werden.

Wie bereits zuvor erwähnt, handelt es sich bei der Kühleinrichtung 107 um einen ersten Verdampfer des Kältekreislaufs und bei dem Sauggaskühler 111 handelt es sich um einen zweiten Verdampfer des Kältekreislaufs, die hintereinander im Kältekreislauf angeschlossen sind. Dabei ist der Sauggaskühler 111, wie zuvor in Bezug auf Fig. 1 beschrieben, als Wärmetauscher ausgebildet. Der dargestellte Sauggaskühler 111 ist von einem wendelförmigen Leitungsabschnitt der Kältemittelleitung des Kältekreislaufs gebildet, welcher mit seinem einen Ende über eine Leitung 159 ausgangsseitig an den Kompressor 109, insbesondere hinter einer nicht gezeigten Expansionseinrichtung, und mit seinem anderen Ende an die Eingangsseite der Kühleinrichtung 107 angeschlossen ist und durch den daher kaltes Kältemittel fließt. Der wendelförmige Leitungsabschnitt ist um einen anderen Leitungsabschnitt herum angeordnet, der mit seinem einen Ende eingangsseitig an den Kompressor 109 und mit seinem anderen Ende an die Ausgangsseite der Kühleinrichtung 107 angeschlossen ist und durch den daher warmes Kältemittel fließt. Daher kühlt der Sauggaskühler 111 das von der Kühleinrichtung 107 zum Kompressor 109 zurückfließende warme Kältemittel. Dadurch wird es möglich, den Kompressor 109 zu kapseln. Das heißt, dass keine zusätzliche Kühlung für den Motor des Kompressors 109 erforderlich ist, sondern dieser nur durch das Gas des Kältekreislaufs gekühlt wird.

Wie gezeigt, sind die Windungen des Sauggaskühlers 111 zwischen dem Antrieb 117 und dem Behälter 103 angeordnet. Da dieser Platz wegen der langen Welle 115 sowieso vorhanden ist, ist der Sauggaskühler 111 damit in einer Platz sparenden Weise in der Vorrichtung 101 untergebracht. Der Sauggaskühler 111 ist, wie bereits weiter oben erwähnt ist, als Wärmetauscher zwischen kaltem Kältemittel und warmen Kältemittel ausgebildet, welches jeweils im Sauggaskühler 111 voneinander getrennt in ineinander angeordneten Rohren des Kältekreislaufs fließt (vgl. Fig. 2).

Das in Fig. 4 und 5 dargestellte Expansionsgefäß 161 ist im Nebenschluss an die Fluidführung 112 der Vorrichtung 101 angeschlossen. Dabei befindet sich der Boden 163 des Expansionsgefäßes 161 in Gebrauchslage der Vorrichtung 101 in etwa auf derselben Höhe wie der Zwischenboden 155 oberhalb des Entlüftungseinsatzes 153. Da die Vorrichtung 101 ein geschlossenes Temperiersystem bildet, also die Fluidführung gegenüber der Umgebung abgeschlossen ist, dient das Expansionsgefäß 161 als Auffanggefäß für sich aufgrund einer Erwärmung ausdehnendes Fluid oder als Vorhaltegefäß bei sich abkühlendem Fluid. Insbesondere kann sich ausdehnendes Temperierfluid in das Expansionsgefäß fließen, um den mit der Ausdehnung verbundenen Volumenanstieg des Fluids in der Fluidführung auszugleichen. Demgegenüber kann zusätzliches Temperierfluid aus dem Expansionsgefäß in die Fluidführung fließen, um die mit der Abkühlung verbundene Volumenabnahme des Fluids auszugleichen.

Ferner ist in der Mitte des Bodens 163 ein Sammeltopf 165 für kondensiertes Wasser angeordnet. Wie gesagt ist das Expansionsgefäß 161 im Nebenschluss an die Fluidführung 112 angeschlossen. Beim Betrieb der Vorrichtung 101 kann im Fluid enthaltenes, unerwünschtes Wasser aufgrund möglicher hoher Temperaturen des Fluids ausdampfen und in das Expansionsgefäß 161 gelangen, wo es kondensiert, da das Expansionsgefäß 161 nicht temperiert wird und daher nahe Raumtemperatur ist. Das kondensierte Wasser sinkt im Expansionsgefäß 161 ab und gelangt in den Sammeltopf 165. Dazu ist vorzugsweise, wie in Fig. 4 gezeigt ist, der Boden 163 zum Sammeltopf 165 hin abgeschrägt. Das Wasser lässt sich dann, beispielsweise über ein am Sammeltopf 165 angeordnetes Rohr, aus dem Sammeltopf 165 entnehmen.

Darüber hinaus kann an der Vorrichtung 101 ein beleuchtbares Schauglas mit einer Pegelstandsanzeige (nicht gezeigt) angeordnet sein, um den Pegelstand des Temperierfluids in der Fluidleitung anzuzeigen. Vorzugsweise entspricht der Pegel der Pegelstandsanzeige in etwa dem Pegel des Expansionsgefäßes 161. Die Pegelstandsanzeige kann auch zur Anzeige des Wasserpegels im Sammeltopf 165 vorgesehen sein. Dabei ist der Sammeltopf 165 über eine kommunizierende Röhre 167 mit dem unteren Bereich des Schauglases verbunden. Da durch Aufheizen des Temperierfluids, wie oben beschrieben, eine Expansion desselbigen erfolgt, kann das ins Expansionsgefäß 161 laufende Fluid das im Sammeltopf 165 enthaltene Wasser mit Druck beaufschlagen, so dass ein Schub in der Röhre 167 erzeugt wird, der sich durch eindringendes Wasser im Schauglas abzeichnet und für einen Benutzer über das Schauglas beobachtbar ist. Dadurch kann der Benutzer erkennen, ob sich Wasser im Sammeltopf 165 abgesetzt hat und dieses gegebenenfalls ablassen.

Ferner kann das Schauglas als Befüllungsvorrichtung für den Fluidkreislauf ausgebildet sein. Dafür lässt sich die Vorrichtung 101 im Bereich des Schauglases öffnen, um Fluid nachfüllen zu können, wobei eine möglichst große Befüllöffnung vorgesehen ist.

### Bezugszeichenliste

- 1: Temperiervorrichtung
- 3: Heizeinrichtung
- 5: erster Verdampfer
- 7: Kältekreislauf
- 9: Kompressor
- 10: Verflüssiger
- 11: zweiter Verdampfer
- 12: Expansionsventil
- 13: Zylinder
- 15: Pumpenrad
- 17: Welle
- 19: Antrieb
- 21: Fluidführung
- 23: Vorlaufleitung
- 25: Rücklaufleitung
- 27: Schottwand
- 101: Temperiervorrichtung
- 103: Behälter
- 105: Heizeinrichtung
- 107: Kühleinrichtung
- 109: Kompressor
- 111: Sauggaskühler
- 112: Fluidführung
- 113: Pumpenrad
- 115: Welle
- 116: Hülse
- 117: Antrieb
- 119: Dichtung
- 121: Schottwand
- 123: Vorlaufleitung
- 125: Rücklaufleitung
- 127: äußeres Rohr
- 129: inneres Rohr
- 131: Außenwand
- 133: äußerer Ringraum
- 135: innerer Ringraum
- 137: Behälterboden
- 139: Platte
- 141: Zwischenboden
- 143: Durchtrittsöffnung
- 145: Raum
- 146: Öffnung
- 147: Rampe
- 149: Wand des inneren Ringraums
- 151: Sammler
- 153: Entlüftungseinsatz
- 155: Zwischenboden
- 157: Durchtrittsöffnung
- 159: Leitung
- 161: Expansionsgefäß
- 163: Boden des Expansionsgefäßes
- 165: Sammeltopf
- 167: kommunizierende Röhre

## Patentansprüche

1. Vorrichtung zum Temperieren eines Temperierfluids, insbesondere eines Thermoöls, mit einer insbesondere wendelförmigen Heizeinrichtung (105), einer Kühleinrichtung (107), die insbesondere durch den Verdampfer eines Kältekreislaufs gebildet ist, und einer insbesondere geschlossenen Fluidführung (112) zur Führung des Temperierfluids in der Vorrichtung (101) sowie zwischen der Vorrichtung und einem Verbraucher,
wobei die Heizeinrichtung (105) und die Kühleinrichtung (107) ineinander geschachtelt angeordnet sind,
wobei die Heizeinrichtung (105) und die Kühleinrichtung (107) in einem gemeinsamen, insbesondere zylindrischen, Behälter (103), welcher Teil der Fluidführung (112) ist, angeordnet sind,
wobei der Behälter (103) ein erstes, äußeres Rohr (127) eines Behältereinsatzes aufweist, welches zwischen der Heizeinrichtung (105) und der Kühleinrichtung (107) angeordnet ist und für diese jeweils einen eigenen, von Temperierfluid durchströmbaren Raum (133, 135) schafft, wobei zwischen dem äußeren Rohr (127) und dem Behälter (103) ein äußerer Ringraum (133) ausgebildet ist,
**dadurch gekennzeichnet, dass**
der Behältereinsatz ein zweites, inneres Rohr (129) umfasst, welches innerhalb des ersten, äußeren Rohres (127) angeordnet ist, so dass zwischen dem inneren Rohr (129) und dem äußeren Rohr (127) ein innerer Ringraum (135) ausgebildet ist, wobei die Heizeinrichtung (105) in dem inneren Ringraum (135) und die Kühleinrichtung (107) in dem äußeren Ringraum (133) angeordnet ist oder umgekehrt.

2. Vorrichtung nach Anspruch 1,
**dadurch gekennzeichnet, dass**
eine Umwälzeinrichtung (113), insbesondere Pumpenrad, in der Fluidführung (112) angeordnet ist, insbesondere in dem gemeinsamen Behälter (103) für die Heizeinrichtung (105) und die Kühleinrichtung (107),
wobei, weiter bevorzugt, das äußere Rohr (127) als Überströmrohr ausgebildet ist und das Temperierfluid über einen Vorlauf (123) einem der beiden Ringräume (133, 135) zugeführt wird und durch Überströmen in den anderen Ringraum (135) gelangt.

3. Vorrichtung nach Anspruch 1 oder 2,
**dadurch gekennzeichnet, dass**
eine in dem Behälter (103) angeordnete Umwälzeinrichtung (113) vorgesehen ist, die so ausgebildet ist, dass das Temperierfluid in dem Behälter (103) in Rotation versetzt wird, und
dass Mittel (147) vorgesehen sind, durch welche das rotierende Temperierfluid in Windungsrichtung zwischen die Windungen der Heiz- und/oder Kühleinrichtung (105, 107) geführt wird.

4. Vorrichtung nach zumindest einem der vorhergehenden Ansprüche,
**dadurch gekennzeichnet, dass**
das Temperierfluid im Bereich der Heizeinrichtung (105) und der Kühleinrichtung (107) in vertikaler Richtung fließt, und wobei, bevorzugt, der Behälter (103) als Zylinder mit im Gebrauch vertikaler Zylinderachse ausgebildet ist.

5. Vorrichtung nach Anspruch 3 oder 4,
**dadurch gekennzeichnet, dass**
der Behälter (103) einen Behältereinsatz (127), insbesondere Rohr, aufweist, welcher zwischen der Heizeinrichtung (105) und der Kühleinrichtung (107) angeordnet ist und für diese jeweils einen eigenen, von Temperierfluid durchströmbaren Raum (133, 135) schafft, wobei, bevorzugt, der Behältereinsatz ein zweites, inneres Rohr (129) umfasst, welches innerhalb des ersten, äußeren Rohres (127) angeordnet ist, so dass zwischen dem inneren Rohr (129) und dem äußeren Rohr (127) ein innerer Ringraum (135) und zwischen dem äußeren Rohr (127) und dem Behälter (103) ein äußerer Ringraum (133) ausgebildet ist, wobei die Heizeinrichtung (105) in dem inneren Ringraum (135) und die insbesondere durch Windungen eines Verdampfers gebildete Kühleinrichtung (107) in dem äußeren Ringraum (133) angeordnet ist oder umgekehrt,
wobei, weiter bevorzugt, das äußere Rohr (127) als Überströmrohr ausgebildet ist und das Temperierfluid über den Vorlauf (123) einem der beiden Ringräume (133, 135) zugeführt wird und durch Überströmen in den anderen Ringraum (135) gelangt.

6. Vorrichtung nach Anspruch 1 oder 2 oder nach Anspruch 5,
**dadurch gekennzeichnet, dass**
das innere Rohr (129) auf dem Boden (137) des Behälters (103) aufsteht, während das äußere Rohr (127) zum Behälterboden (137) einen Abstand aufweist, dass der innere Ringraum (135) durch eine Platte (139) nach unten geschlossen ist und dass der äußere Ringraum (133) am unteren Ende eine Verbindung zum Rücklauf (125) aufweist,
wobei, bevorzugt, am unteren Ende im inneren Rohr (129) ein Zwischenboden (141) eingesetzt ist, welcher eine insbesondere zentral angeordnete Durchtrittsöffnung (143) aufweist, in dem Raum (145) zwischen dem Zwischenboden (141) und dem Behälterboden (137) eine Flügelradpumpe (113) eingesetzt ist und dieser Raum (145) über eine Öffnung (146) im inneren Rohr (129) mit dem äußeren Ringraum (133) verbunden ist,
wobei, weiter bevorzugt, die Öffnung (146) durch einen in Drehrichtung der Flügelradpumpe (113) spiralartig nach außen gebogenen Abschnitt des inneren Rohres (129) zwischen dem Zwischenboden (141) und dem Behälterboden (137) ausgebildet ist,
und/oder wobei, weiter bevorzugt, eine ansteigende Rampe (147) vorgesehen ist, die sich von der Öffnung (146) des inneren Rohres (129) in den äußeren Ringraum (133) erstreckt und bevorzugt zwischen die Windungen einer Heiz- oder Kühleinrichtung im äußeren Ringraum geführt ist, und/oder wobei, weiter bevorzugt, der innere Ringraum (135) über eine bevorzugt ovale Öffnung in der Wand (149) des inneren Rohres (129) mit einer Vorlaufleitung (123) verbunden ist, wobei, noch weiter bevorzugt, die Vorlaufleitung (123) in Drehrichtung der Flügelradpumpe (113) tangential vom inneren Rohr (129) weggeführt ist.

7. Vorrichtung nach zumindest einem der vorhergehenden Ansprüche,
**dadurch gekennzeichnet, dass**
die Rücklaufleitung (125) der Fluidführung in das Innere des inneren Rohres (129) geführt ist,
wobei, bevorzugt, der Behälter (103) in seinem Zentrum einen Sammler (151) für rücklaufendes Temperierfluid aufweist, in welchen die Rücklaufleitung (125) mündet, wobei der Sammler (151) vorzugsweise eine Entlüftungseinrichtung (153) zur Entlüftung der Fluidführung aufweist,
wobei, weiter bevorzugt, der Sammler (151) als Überströmtopf ausgebildet ist und das innere Rohr (129) durch einen zum oberen Rand des Überströmtopfes beabstandeten weiteren Zwischenboden (155) dicht verschlossen ist.

8. Vorrichtung nach zumindest einem der vorhergehenden Ansprüche,
**dadurch gekennzeichnet, dass**
die Rücklaufleitung (125) und die Vorlaufleitung (123) des Temperierfluids auf derselben Seite in den Behälter (103) geführt sind, wobei, bevorzugt, der Antrieb (117) für die Umwälzeinrichtung (113) auf der Seite des Behälters (103) angeordnet ist, die von der Seite abgewandt ist, auf der die Rücklaufleitung (125) und die Vorlaufleitung (123) in den Behälter (103) geführt sind.

9. Vorrichtung nach einem der vorhergehenden Ansprüche,
**dadurch gekennzeichnet, dass**
das Pumpenrad (113) über eine lange Welle (115) mit einem außerhalb des Behälters (103) angeordneten Antrieb (117) gekoppelt ist, wobei zwischen dem Behälter (103) und dem Antrieb (117) bevorzugt eine Wärmeträgerplatte (121) angeordnet ist,
und/oder dass der Kältekreislauf einen zweiten Verdampfer als sogenannten Sauggaskühler (111) aufweist, der zur Kühlung des Kältemittels als Wärmetauscher vor den Kompressor (109) geschaltet ist.

10. Vorrichtung nach einem der vorhergehenden Ansprüche,
**dadurch gekennzeichnet, dass**
ein eine Flügelradpumpe (113) in dem Behälter (103) antreibender Antrieb (117) vorgesehen ist,
dass eine lange Welle (115) zwischen Flügelradpumpe (113) und Antrieb (117) sowie ein Sauggaskühler (111) vorgesehen sind, und dass der Sauggaskühler (111) zwischen dem Behälter (103) und dem Antrieb (117) angeordnet ist.

11. Vorrichtung nach zumindest einem der vorhergehenden Ansprüche,
**dadurch gekennzeichnet, dass**
die Fluidführung ein Expansionsgefäß (161) für das Temperierfluid aufweist, welches bevorzugt derart angeordnet ist, dass sich der Boden (163) des Expansionsgefäßes (161) in Gebrauchslage der Vorrichtung (101) in etwa auf derselben Höhe wie der die Entlüftungseinrichtung (153) für die Fluidführung abdichtende weitere Zwischenboden (155) befindet.

12. Vorrichtung nach zumindest einem der vorhergehenden Ansprüche,
**dadurch gekennzeichnet, dass**
ein Expansionsgefäß vorgesehen ist, dass unterhalb des Bodens (163) des Expansionsgefäßes (161), insbesondere in dessen Mitte, ein Sammeltopf (165) für kondensiertes Wasser vorgesehen ist, und dass bevorzugt an dem Sammeltopf (165) eine Entnahmeeinrichtung zum Ablassen von Wasser aus dem Sammeltopf (165) angeordnet ist.

13. Vorrichtung nach Anspruch 12,
**dadurch gekennzeichnet, dass**
der Boden (163) zum Sammeltopf (165) hin abgeschrägt ausgebildet ist.

14. Vorrichtung nach einem der Ansprüche 11 bis 13,
**dadurch gekennzeichnet, dass**
das Expansionsgefäß (161) im Nebenschluss an die Fluidführung (112) angeschlossen ist, insbesondere oberhalb des Sammeltopfes (165),
und/oder dass ein insbesondere beleuchtbares Schauglas mit einer Pegelstandsanzeige zur Anzeige des Pegelstands des Temperierfluids vorgesehen ist, welches mittels einer kommunizierenden Röhre (167) mit dem Expansionsgefäß (161) in Verbindung steht, wobei, bevorzugt, ein unterer Bereich des Schauglases mit einem unteren Bereich des Sammeltopfes (165) in Fluidverbindung steht, und/oder wobei, bevorzugt, das Schauglas als Befullvorrichtung für den Fluidkreislauf ausgebildet ist.

## Claims

1. An apparatus for the temperature control of a temperature control fluid, in particular of a heat transfer oil, having a heating device (105) which is in particular helical; having a cooling device (107) which is in particular formed by the evaporator of a refrigerant circuit; and having a fluid guide (122), which is in particular closed, for guiding the temperature control fluid in the apparatus (101) as well as between the apparatus and a consumer,
wherein the heating device (105) and the cooling device (107) are arranged nested in one another;
wherein the heating device (105) and the cooling device (107) are arranged in a common container (103) which is in particular cylindrical and which is part of the fluid guide (112); and wherein the container (103) has a first, outer pipe (127) of a container insert, with the pipe being arranged between the heating device (105) and the cooling device (107) and providing a respective separate space (133, 135) for them which is flowed through by temperature control fluid, and with an outer annular space (133) being formed between the outer pipe (127) and the container (103), **characterized in that**
the container insert comprises a second, inner pipe (129) which is arranged within the first, outer pipe (127) such that an inner annular space (135) is formed between the inner pipe (129) and the outer pipe (127), with the heating device (105) being arranged in the inner annular space (135) and the cooling device being arranged in the outer annular space (133) or vice versa.

2. An apparatus in accordance with claim 1,
**characterized in that**
a circulation device (113), in particular a pump wheel, is arranged in the fluid guide (112), in particular in the common container (103) for the heating device (105) and the cooling device (107), with, further preferably, the outer pipe (127) being configured as an overflow pipe, and with the temperature control fluid being supplied via a flow line (123) to one of the two annular spaces (133, 135) and moving into the other annular space (135) by flowing over.

3. An apparatus in accordance with claim 1 or claim 2,
**characterized in that**
a circulation device (113) is provided which is arranged in the container (103) and which is configured such that the temperature control fluid is set into rotation in the container (103); and
**in that** means (147) are provided by which the rotating temperature control fluid is guided in the coil direction between the coils of the heating and/or cooling device (105, 107).

4. An apparatus in accordance with at least one of the preceding claims,
**characterized in that**
the temperature control fluid flows in a vertical direction in the region of the heating device (105) and of the cooling device (107) and with, preferably, the container (103) being configured as a cylinder having a cylinder axis which is vertical in use.

5. An apparatus in accordance with claim 3 or claim 4,
**characterized in that**
the container (103) has a container insert (127), in particular a pipe, which is arranged between the heating device (105) and the cooling device (107) and which provides a respective separate space (133, 135) for them which can be flowed through by temperature control fluid,
with, preferably, the container insert comprising a second, inner pipe (129) which is arranged within the first, outer pipe (127) such that an inner annular space (135) is formed between the inner pipe (129) and the outer pipe (127) and an outer annular space (133) is formed between the outer pipe (127) and the container (103), with the heating device (105) being arranged in the inner annular space (135) and the cooling device (107), which is in particular formed by coils of an evaporator, being arranged in the outer annular space (133) or vice versa;
with, further preferably, the outer pipe (127) being configured as an overflow pipe, and with the temperature control fluid being supplied via the flow line (123) to one of the two annular spaces (133, 135) and moving into the other annular space (135) by flowing over.

6. An apparatus in accordance with claim 1 or claim 2 or claim 5,
**characterized in that**
the inner pipe (129) stands on the base (137) of the container (103), while the outer pipe (127) has a spacing from the container base (137); **in that** the inner annular space (135) is closed toward the bottom by a plate (139); and **in that** the outer annular space (133) has a connection to the return line (125) at the lower end, with, preferably, an intermediate base (141) being inserted in the inner pipe (129) at the lower end and having a passage opening (143), which is in particular arranged centrally, with an impeller pump (113) being inserted in the space (145) between the intermediate base (141) and the container base (137), and with this space (145) being connected to the outer annular space (133) via an opening (146) in the inner pipe (129);
with, further preferably, the opening (146) being formed by a section of the inner pipe (12) curved outwardly in spiral form in the direction of rotation of the impeller pump (113) between the intermediate space (141) and the container base (137); and/or with, further preferably, an upwardly inclined ramp (147) being provided which extends from the opening (146) of the inner pipe (129) into the inner annular space (133) and which is preferably guided between the coils of a heating device or cooling device in the outer annular space; and/or with, further preferably, the inner annular space (135) being connected to a flow line (123) via an opening, which is preferably oval, in the wall (149) of the inner pipe (129), with, even further preferably, the flow line (123) being led tangentially away from the inner pipe (129) in the direction of rotation of the impeller pump (113).

7. An apparatus in accordance with at least one of the preceding claims,
**characterized in that**
the return line (125) of the fluid guide is guided into the interior of the inner pipe (129),
with, preferably, the container (103) having at its center a collector (151) for returning temperature control fluid into which the return line (125) opens, with the collector (151) preferably having a venting device (153) for venting the fluid guide;
and with, further preferably, the collector (151) being formed as an overflow pot and the inner pipe (129) being tightly closed by a further intermediate base (155) spaced apart from the upper margin of the overflow pot.

8. An apparatus in accordance with at least one of the preceding claims,
**characterized in that**
the return line (125) and the flow line (123) of the temperature control fluid are guided into the container (103) at the same side, with, preferably, the drive (117) for the circulation device (113) being arranged at the side of the container (103) which is remote from the side at which the return line (125) and the flow line (123) are guided into the container (103).

9. An apparatus in accordance with any one of the preceding claims,
**characterized in that**
the pump wheel (113) is coupled to a drive (117) arranged outside the container (103) via a long shaft (115), with a heat transfer plate (121) preferably being arranged between the container (103) and the drive (117);
and/or **in that** the refrigerant circuit has a second evaporator as a so-called suction gas cooler (111) which is connected upstream of the compressor (109) as a heat exchanger for cooling the refrigerant means.

10. An apparatus in accordance with any one of the preceding claims,
**characterized in that**
a drive (117) driving an impeller pump (113) is provided in the container (103);
**in that** a long shaft (115) is provided between the impeller pump (113) and the drive (117) and a suction gas cooler (111) is also provided; and
**in that** the suction gas cooler (111) is arranged between the container (103) and the drive (117).

11. An apparatus in accordance with at least one of the preceding claims,
**characterized in that**
the fluid guide has an expansion vessel (161) for the temperature control fluid which is preferably arranged such that the base (163) of the expansion vessel (161) is located approximately at the same level as the further intermediate base (155) sealing the venting device (153) for the fluid guide in the position of use of the apparatus (101).

12. An apparatus in accordance with at least one of the preceding claims,
**characterized in that**
an expansion vessel is provided; **in that** a collection pot (165) for condensed water is provided beneath the base (163) of the expansion vessel (161), in particular at its center; and **in that** an extraction unit for draining water from the collection pot (165) is preferably arranged at the collector pot (165).

13. An apparatus in accordance with claim 12,
**characterized in that**
the base (163) is formed chamfered with respect to the collection pot (165).

14. An apparatus in accordance with any one of the claims 11 to 13,
**characterized in that**
the expansion vessel (161) is connected in a bypass to the fluid guide (112), in particular above the collection pot (165);
and/or **in that** a sight glass, which can in particular be illuminated and which has a level display to display the level of the temperature control fluid, is provided which is connected to the expansion vessel (161) by means of a communicating pipe (167),
with, preferably, a lower region of the sight glass being in fluid communication with a lower region of the collector port (165); and/or with, preferably, the sight glass being formed as a filling apparatus for the fluid circuit.

## Revendications

1. Dispositif pour tempérer un fluide de températion, en particulier une huile thermique, comportant un moyen de chauffage (105) en particulier en forme hélicoïdale, un moyen de refroidissement (107) qui est formé en particulier par l'évaporateur d'un circuit de réfrigération, et un guidage de fluide (112) en particulier fermé destiné à guider le fluide de températion au sein du dispositif (101) ainsi qu'entre le dispositif et un consommateur,
dans lequel
le moyen de chauffage (105) et le moyen de refroidissement (107) sont agencés en étant imbriqués l'un dans l'autre,
le moyen de chauffage (105) et le moyen de refroidissement (107) sont agencés dans un récipient commun (103) en particulier cylindrique qui fait partie du guidage de fluide (112),
le récipient (103) comprend un premier tube extérieur (127) d'un insert de récipient, qui est agencé entre le moyen de chauffage (105) et le moyen de refroidissement (107) et qui crée pour ceux-ci respectivement un propre espace (133, 135) susceptible d'être traversé par le fluide de températion, un espace annulaire (133) extérieur étant réalisé entre le tube extérieur (127) et le récipient (103),
**caractérisé en ce que**
l'insert de récipient comprend un second tube intérieur (129) qui est agencé à l'intérieur du premier tube extérieur (127), de sorte qu'un espace annulaire intérieur (135) est réalisé entre le tube intérieur (129) et le tube extérieur (127), le moyen de chauffage (105) étant agencé dans l'espace annulaire intérieur (135) et le moyen de refroidissement (107) étant agencé dans l'espace annulaire extérieur (133), ou inversement.

2. Dispositif selon la revendication 1,
**caractérisé en ce que**
il est prévu un moyen de circulation (113), en particulier un rotor de pompe, dans le guidage de fluide (112), en particulier dans le récipient commun (103) pour le moyen de chauffage (105) et le moyen de refroidissement (107),
et de plus le tube extérieur (127) est réalisé sous forme de tube de déversement et le fluide de températion est amené à l'un des deux espaces annulaires (133, 135) via une conduite d'amenée (123) et parvient par déversement dans l'autre espace annulaire (135).

3. Dispositif selon la revendication 1 ou 2,
**caractérisé en ce que**
il est prévu un moyen de circulation (113) agencé dans le récipient (103) et réalisé de telle sorte que le fluide de températion dans le récipient (103) est mis en rotation, et
**en ce qu'**il est prévu des moyens (147) par lesquels le fluide de températion en rotation est amené en direction hélicoïdale entre les spires du moyen de chauffage et/ou de refroidissement (105, 107).

4. Dispositif selon l'une au moins des revendications précédentes,
**caractérisé en ce que**
dans la région du moyen de chauffage (105) et du moyen de refroidissement (107), le fluide de températion s'écoule en direction verticale, et de préférence le récipient (103) est réalisé sous forme de cylindre dont l'axe est vertical en utilisation.

5. Dispositif selon la revendication 3 ou 4,
**caractérisé en ce que**
le récipient (103) comprend un insert de récipient (127), en particulier un tube qui est agencé entre le moyen de chauffage (105) et le moyen de refroidissement (107) et qui crée pour ceux-ci respectivement un propre espace (133, 135) susceptible d'être traversé par le fluide de températion, et, de préférence, l'insert de récipient inclut un second tube intérieur (129) qui est agencé à l'intérieur du premier tube extérieur (127), de sorte qu'un espace annulaire intérieur (135) est réalisé entre le tube intérieur (129) et le tube extérieur (127), et un espace annulaire extérieur (133) est réalisé entre le tube extérieur (127) et le récipient (103), le moyen de chauffage (105) étant agencé dans l'espace annulaire intérieur (135) et le moyen de refroidissement (107), formé en particulier par les spires d'un évaporateur, étant agencé dans l'espace annulaire extérieur (133), ou inversement,
et de plus le tube extérieur (127) est en outre réalisé sous forme de tube de déversement et le fluide de températion est amené à l'un des deux espaces annulaires (133, 135) via la conduite d'amenée (123) et parvient par déversement dans l'autre espace annulaire (135).

6. Dispositif selon la revendication 1 ou 2 ou selon la revendication 5,
**caractérisé en ce que**
le tube intérieur (129) repose sur le fond (137) du récipient (103), tandis que le tube extérieur (127) présente une distance vis-à-vis du fond de récipient (137), **en ce que** l'espace annulaire intérieur (135) est fermé vers le bas par une plaque (139) et **en ce qu'**à l'extrémité inférieure l'espace annulaire extérieur (133) présente une liaison vers la conduite de retour (125),
et, de préférence, à l'extrémité inférieure, un fond intermédiaire (141) est intégré dans le tube intérieur (129), qui présente une ouverture de passage (143) ménagée en particulier au centre, une pompe à rotor à ailettes (113) est intégrée dans l'espace (145) entre le fond intermédiaire (141) et le fond de récipient (137), et cet espace (145) est relié à l'espace annulaire extérieur (133) via une ouverture (146) dans le tube intérieur (129),
et, de préférence, l'ouverture (146) est réalisée par un tronçon du tube intérieur (129), qui est recourbé vers l'extérieur en forme spiralée en direction de rotation de la pompe à rotor à ailettes (113) entre le fond intermédiaire (141) et le fond de récipient (137),
et/ou, de préférence, il est prévu une rampe ascendante (147) qui s'étend depuis l'ouverture (146) du tube intérieur (129) jusque dans l'espace annulaire extérieur (133) et qui est menée de préférence entre les spires d'un moyen de chauffage ou de refroidissement dans l'espace annulaire extérieur, et/ou, de préférence, l'espace annulaire intérieur (135) est relié à une conduite d'amenée (123) par une ouverture de préférence ovale dans la paroi (149) du tube intérieur (129), et, de préférence, la conduite d'amenée (123) est menée en direction de rotation de la pompe à rotor à ailettes (113) tangentiellement en éloignement du tube intérieur (129).

7. Dispositif selon l'une au moins des revendications précédentes,
**caractérisé en ce que**
la conduite de retour (125) du guidage de fluide est menée jusque dans l'intérieur du tube intérieur (129),
et, de préférence, le récipient (103) présente à son centre un collecteur (151) pour le fluide de températion en retour, dans lequel débouche la conduite de retour (125), le collecteur (151) présentant de préférence un moyen de purge (153) pour purger le guidage de fluide, et, de préférence, le collecteur (151) est réalisé sous forme de pot de déversement et le tube intérieur (129) est fermé de façon étanche par un autre fond intermédiaire (155) écarté du bord supérieur du pot de déversement.

8. Dispositif selon l'une au moins des revendications précédentes,
**caractérisé en ce que**
la conduite de retour (125) et la conduite d'amenée (123) du fluide de températion sont menées jusque dans le récipient (103) sur le même côté, et, de préférence, l'entraînement (117) pour le moyen de circulation (113) est agencé sur le côté du récipient (103) qui est détourné du côté sur lequel sont menées la conduite de retour (125) et la conduite d'amenée (123) jusque dans le récipient (103).

9. Dispositif selon l'une au moins des revendications précédentes,
**caractérisé en ce que**
le rotor de pompe (113) est couplé à un entraînement (117), agencé à l'extérieur du récipient (103), via un long arbre (115), et de préférence un panneau caloporteur (121) est agencé entre le récipient (103) et l'entraînement (117),
et/ou **en ce que** le circuit de réfrigération comprend un second évaporateur à titre de refroidisseur dit « d'aspiration à gaz » (111) qui est agencé en tant qu'échangeur de chaleur en amont du compresseur (109) afin de refroidir le fluide frigorigène.

10. Dispositif selon l'une au moins des revendications précédentes,
**caractérisé en ce que**
il est prévu un entraînement (117) qui entraîne une pompe à rotor à ailettes (113) dans le récipient (103),
**en ce qu'**il est prévu un long arbre (115) entre la pompe à rotor à ailettes (113) et l'entraînement (117) ainsi qu'un refroidisseur d'aspiration à gaz (111), et **en ce que** le refroidisseur d'aspiration à gaz (111) est agencé entre le récipient (103) et l'entraînement (117).

11. Dispositif selon l'une au moins des revendications précédentes,
**caractérisé en ce que**
le guidage de fluide comprend un vase d'expansion (161) pour le fluide de températion, qui est agencé de préférence de telle sorte que le fond (163) du vase d'expansion (161) se trouve, en position d'utilisation du dispositif (101), approximativement à la même hauteur que le fond intermédiaire (155) qui étanche le moyen de purge (153) pour le guidage de fluide.

12. Dispositif selon l'une au moins des revendications précédentes,
**caractérisé en ce que**
il est prévu un vase d'expansion, **en ce qu'**au-dessous du fond (163) du vase d'expansion (161), en particulier à son milieu, il est prévu un pot de collecte (165) pour l'eau condensée, et **en ce qu'**un moyen de prélèvement pour évacuer l'eau hors du pot de collecte (165) est agencé de préférence sur le pot de collecte (165).

13. Dispositif selon la revendication 12,
**caractérisé en ce que**
le fond (163) est réalisé de façon inclinée vers le pot de collecte (165).

14. Dispositif selon l'une au moins des revendications 11 à 13,
**caractérisé en ce que**
le vase d'expansion (161) est raccordé en dérivation au guidage de fluide (112), en particulier au-dessus du pot de collecte (165),
et/ou **en ce qu'**il est prévu une vitre d'observation en particulier susceptible d'être éclairée et pourvue d'un indicateur de niveau pour afficher le niveau du fluide de températion, ladite vitre étant en liaison avec le vase d'expansion (161) au moyen d'un tube communicant (167), et, de préférence, une zone inférieure de la vitre d'observation est en liaison fluidique avec une zone inférieure du pot de collecte (165), et/ou, de préférence, la vitre d'observation est réalisée à titre de moyen de remplissage pour le circuit de fluide.
